# EUROPÄISCHE PATENTANMELDUNG

(11) **EP 0 650 012 A1**
(43) Veröffentlichungstag der Anmeldung: **26.04.1995**
(21) Anmeldenummer: 94890172.3
(22) Anmeldetag: 14.10.1994
(51) Int. Cl.: F23C 7/00

(54) **Brenner**

(30) Priorität: 20.10.1993 AT 2114/93
(71) Anmelder: Unitherm Österreichische Gesellschaft für universelle Wärmetechnik mbH., A-1110 Wien (AT)
(72) Erfinder: Lederer, Heinz, A-2482 Münchendorf (AT)
(74) Vertreter: Kliment, Peter

(57) **Zusammenfassung**

Um bei einem Brenner (1), insbesondere für Drehöfen, mit zumindest einem Brennstoffkanal (2; 3; 5) für feste, gasförmige und/oder flüssige Brennstoffe, eine betriebsmäßige Einstellung der Flammenform in einem weiten Bereich zu verwirklichen und eine homogene Einmischung der Luft zum Brennstoff bei geringen Strömungsverlusten zu ermöglichen, wird eine Drallerzeugungseinrichtung (15) im Primärluftkanal (6) vorgeschlagen, welche aus mehreren flexiblen Rohren (8) besteht, die etwa in Strömungsrichtung (6a) der Primärluft und drehsymmetrisch um die Brennerachse (1') angeordnet sind. Die Rohre (8) sind dabei in ihrem Strömungseintrittsbereich (8') in einem um die Brennerachse (1') drehbar gelagerten Verstellring (9) eingespannt, und in ihrem Strömungsaustrittsbereich (8'') durch Befestigungsmittel (14) gegen Verdrehen um die Brennerachse (1') gesichert. Durch Verdrehung des Verstellringes (9), vorzugsweise über eine Verschiebekulisse (17), kommt es zu einer schraubenlinienförmigen Verdrillung der flexiblen Rohre (8) um die Brennerachse (1'), wodurch der Primärluft ein Drall aufgeprägt wird.

## Beschreibung

Die Erfindung betrifft einen Brenner, insbesondere für Drehöfen, mit zumindest einem Brennstoffkanal für feste, gasförmige und/oder flüssige Brennstoffe, welcher von zumindest einem Primärluftkanal mit Kreisringquerschnitt umgeben ist, mit einer Drallerzeugungseinrichtung im Primärluftkanal.

Bei derartigen, etwa aus der DE-OS 29 05 246 bekannten Brennern sind zumeist zwei oder mehrere Primärluftkanäle vorgesehen, welche entweder koaxial außen oder zwischen den Brennstoffkanälen angeordnet sind. Um die Flammenform beeinflussen zu können, ist bei den bekannten Brennern zumindest ein Dralluftkanal mit einer Drallerzeugungseinrichtung am Düsenende sowie mindestens ein Axialluftkanal vorgesehen. Durch Zusammenführen der Drall- und der Axialströmung und den sich dadurch ausbildenden resultierenden Luftstrom kann die Flammenform beeinflußt werden. Dieses Düsensystem hat allerdings den Nachteil, daß durch die Zusammenführung mehrerer Luftströme nur eine inhomogene Einmischung der Luft in den Brennstoff möglich ist, was eine unruhige Flammenführung bewirkt. Durch die Zusammenwirkung der Luftströmungen aus Radial- und Dralluftkanälen treten weiters beachtliche Strömungsverluste auf, welche durch die Primärluftventilatoren kompensiert werden müssen.

Weiters ist es bekannt, in einem Primärluftkanal einen axial verschiebbaren Drallkörper anzuordnen, durch welchen die erzeugte Drallströmung in engen Grenzen beeinflußt werden kann. Die Einstellung einer ruhigeren Flammenform kann auch hier nicht zufriedenstellend verwirklicht werden.

Ferner sind Brenner bekannt, deren Drallerzeugungsverstellung am heißen Bereich des Primärluftaustritts angeordnet sind, wodurch eine Veränderung des Drallwinkels nur bei Betriebsstillstand möglich ist.

Im übrigen ist aus der DE OS 24 40 135 ein Brenner mit einer durch flexible Rohre gebildeten Düsenausströmkonstruktion für gasförmige Brennstoffe bekannt, mit welcher während des Betriebes die Flammenform beeinflußt werden kann. Die sich im Feuerraum befindenden flexiblen Rohre werden dabei über eine Art Kniehebelmechanismus divergent oder konvergent radial bezüglich der Brennerachse ausgelenkt, wobei die Rohre selbst nicht um die Brennerachse bewegt, sondern um eine auf die Brennerachse normale Gerade gebogen werden. Die Beeinflussung der Flammenform erfolgt in diesem Fall lediglich durch die konvergent oder divergent gerichteten Brennstoffdüsen. Eine zur Ausbildung eines drallbehafteten, kreisringförmigen stabilen Freistrahles notwendige Drallerzeugungsvorrichtung der Verbrennungsluft ist nicht vorgesehen.

Aufgabe der Erfindung ist es, diese Nachteile zu vermeiden, und einen Brenner zu schaffen, mit dem eine betriebsgemäße Einstellung der Flammenform in einem weiten Bereich verwirklichbar ist, wobei durch homogene Einmischung der Luft zum Brennstoff eine ruhige Flammenführung bei geringen Strömungsverlusten ermöglicht wird.

Erfindungsgemäß wird dies dadurch erreicht, daß die Drallerzeugungseinrichtung aus mehreren von der Primärluft durchströmten, an sich bekannten drehsymmetrisch um die Brennerachse angeordneten flexiblen Rohren besteht, welche etwa in Strömungsrichtung der Primärluft angeordnet sind, wobei die Rohre in ihrem Strömungseintrittsbereich in einem um die Brennerachse drehbar gelagerten Verstellring eingespannt sind und in ihrem Strömungsaustrittsbereich durch Befestigungsmittel gegen Verdrehen um die Brennerachse gesichert sind und daß Verstellmittel zur Verdrehung des Verstellringes vorgesehen sind. Durch Verdrehung des Verstellringes kommt es zu einer schraubenlinienförmigen Verdrillung der flexiblen Rohre um die Brennerachse. Der Luftstrom in dem als Ringraum ausgebildeten Primärluftkanal tritt im Bereich des Verstellringes in die Rohre ein und wird dadurch in Teilströme aufgeteilt, welche durch die Verdrillung der Rohre eine radiale Drallkomponente bekommen. Die einzelnen aus den flexiblen Rohren austretenden Teilluftströme haben die gleiche Orientierung, wodurch eine gegenseitige Beeinflussung vermieden wird, so daß die Strömungsverluste minimal bleiben. Dadurch können die den Brenner anspeisenden Primärluftventilatoren bei geringerem Druckpotential eingesetzt werden, was eine beträchtliche Energieersparnis bewirkt.

Zur Ausbildung einer äußerst homogenen Strömung ist vorgesehen, daß die Rohre durch die Befestigungsmittel in Richtung ihrer Längsachse verschiebbar und um eine radial zum Brenner verlaufende geometrische Achse drehbar gelagert sind. Dadurch kann der Primärluft der erforderliche Drall aufgeprägt werden, ohne daß es zu ungewünschten Turbulenzerscheinungen kommt. In einer sehr einfachen Ausführungsform ist dabei vorgesehen, daß jedes Befestigungsmittel aus einem mit dem Brenner starr verbundenen Zapfen besteht, an welchem ein Rohr in einem Längsschlitz im Strömungsaustrittsbereich des Rohres geführt ist.

In einer äußerst vorteilhaften Ausführungsvariante der Erfindung ist vorgesehen, daß die Verstelleinrichtung aus einer in Richtung der Brennerachse angeordneten Betätigungsstange und einer vorzugsweise als Zylindersegment ausgebildeten Verschiebekulisse besteht, wobei die Betätigungsstange über einen Führungsbolzen in einem schräg bezüglich der Brennerachse angeordneten Schlitz der Verschiebekulisse, welche mit dem Verstellring starr verbunden ist, angreift, so daß durch eine Axialbewegung der Schubstange eine Drehbewegung des Verstellringes einleitbar ist. In Verbindung mit einer Anzeigeskala für die Stellung der Betätigungsstange läßt sich damit eine exakte und bedienungsfreundliche Einstellung der gewünschten Rotation des Primärluftstromes und damit der Flammenform während des Betriebes realisieren.

Vorzugsweise ist lediglich ein einziger Primärluftkanal vorgesehen. Dies ist dadurch möglich, daß als Kanalquerschnitt ein Kreisring gewählt ist, der einen hohen Luftdurchsatz bei minimalen Strömungsverlusten ermöglicht. Dies wirkt sich auch bei der Fertigung vorteilhaft aus, da nur für einen einzigen Primärluftkanal Düseneinbauten, Anschlußstutzen etc. vorgesehen werden müssen, was zu niedrigeren Produktionskosten und einer Gewichtseinsparung führt.

In einer im praktischen Einsatz sehr vorteilhaften Ausführungsvariante der Erfindung ist günstig, wenn zwölf bis achtzehn flexible Rohre vorgesehen sind. Sehr ruhige und homogene Flammenfronten werden dadurch ermöglicht, daß der Drallwinkel der Primärluft in einem Bereich von etwa 10° bis 40° durch Verdrehung des Verstellringes veränderbar ist. Somit können in diesem Bereich die gewünschten Flammenformen stufenlos eingestellt werden.

Die Erfindung wird anhand der folgenden Figuren näher erläutert. Es zeigen Fig. 1 einen erfindungsgemäßen Brenner im Längsschnitt, Fig. 2 einen Schnitt durch den Brenner nach der Linie II-II in Fig. 1, Fig. 3 einen Schnitt durch den Brenner nach der Linie III-III in Fig. 1.

Wie im linken Teil der Fig. 1 angedeutet, ist der im Ausführungsbeispiel gezeigte Brenner 1 als Mehrstoffbrenner ausgeführt. Flüssiger Brennstoff kann durch die zentral angeordnete Öllanze 2 zugeführt werden. Konzentrisch zur Öllanze 2 ist ein Gaskanal 3 angeordnet. Zwischen Gaskanal 3 und Öllanze 2 ist ein Kühlluftraum 4 vorgesehen. Konzentrisch zum Gaskanal 3 ist an diese anschließend der Kohlenstaubkanal 5 angeordnet. Als äußerster Ringraum ist schließlich an den Kohlenstaubkanal 5 anschließend der ringförmige Primärluftkanal 6 vorgesehen. Der Primärluftkanal 6 weist - in Strömungsrichtung 6a der Primärluft gesehen - vor der Primärluftdüse 6' eine ringförmige Rotationskammer 7 auf, in welcher eine Anzahl von flexiblen Rohren 8 ringförmig angeordnet sind. Die Rohre 8 sind einerseits im Bereich ihres Strömungseintrittes 8' in einem um die Brennerachse 1' drehbaren Verstellring 9 fest eingespannt. Andererseits sind die Rohre 8 im Bereich ihres Strömungsaustrittes 8'' in ihrer Längsrichtung verschiebbar und um eine durch die Brennerachse 1' gehende geometrische Achse 10 drehbar im Brenner 1 gelagert. Die flexiblen Rohre 8 können durch Verdrehen des Vestellringes 9 aus einer parallel zur Brennerachse 1' ausgerichteten Lage in eine schraubenförmig bezüglich der Brennerachse 1' verdrillte Lage gebracht werden, wobei die Rohre an der Innenwand 11 des Primärluftkanals 6 anliegen.

Die Befestigungsmittel 14 im Austrittsbereich 8'' der flexiblen Rohre 8 können beispielsweise aus feststehenden Zapfen 12 bestehen, welche in Längsschlitzen 13 im Austrittsbereich 8'' der Rohre 8 geführt sind.

Die derart aus flexiblen Rohren 8 gebildete Drallerzeugungseinrichtung 14 ermölicht eine stufenlose Einstellung des Drallwinkels α des Primärluftstromes in einem weiten Bereich von etwa 10° bis 40°.

Die Verstellmittel 16 zur Verdrehung des Verstellrings 9 bestehen im Ausführungsbeispiel aus einer starr mit dem Verstellring 9 verbundenen Verschiebekulisse 17, welche vorteilhafterweise als Zylindersegment ausgebildet ist, wie in Fig. 1 und 3 ersichtlich ist. Die Verschiebekulisse 17 ist über einen Übertragungsring 18 und zylindersegmentförmigen Stegen 19 mit dem Verstellring 9 verbunden. In der Verschiebekulisse 17 ist ein bezüglich der Brennerachse 1' geneigter Führungsschlitz 20 vorgesehen, in welchen ein Führungsbolzen 21 einer Betätigungsstange 22 eingreift. Die Betätigungsstange 22 ist innerhalb des Primärluftkanales 6 in Richtung 23a der Brennerachse 1' verschiebbar gelagert. Die Bewegung der Betätigungsstange 22 kann von außerhalb des Brenners 1 eingeleitet werden, was hier in den Figuren nicht näher dargestellt ist. Durch Verschiebung der Betätigungsstange 22 in Richtung 23a der Brennerachse 1' wird der Führungsbolzen 21 entlang dem Führungsschlitz 20 verschoben. Da die Betätigungsstange 22 biegesteif ausgeführt und nur in der Brennerachse 1' beweglich ist, führt die Verschiebekulisse 17 eine Drehbewegung 23b um die Brennerachse 1' aus, welche auf den Verstellring 9 übertragen wird, welche wiederum die flexiblen Rohre 8 schraubenlinienartig auslenkt.

Neben der im Beispiel beschriebenen Verschiebekulisse 17 sind auch andere Verstellmittel für den Verstellring 9 einsetzbar. So ist beispielsweise denkbar, den Verstellring 9 über ein Zahnsegment und Zahnräder durch eine außerhalb des Brenners 1 führende Welle zu betätigen.

Die erfindungsgemäße Drallerzeugungseinrichtung ist selbstverständlich nicht auf Mehrstoffbrenner beschränkt, sondern kann auch bei Einstoffbrennern mit Vorteil angewendet werden.

## Patentansprüche

1. Brenner (1), insbesondere für Drehöfen, mit zumindest einem Brennstoffkanal (2, 3, 5) für feste, gasförmige und/oder flüssige Brennstoffe, welcher von zumindest einem Primärluftkanal (6) mit Kreisringquerschnitt umgeben ist, mit einer Drallerzeugungseinrichtung (15) im Primärluftkanal (6), **dadurch gekennzeichnet**, daß die Drallerzeugungseinrichtung (15) aus mehreren von der Primärluft durchströmten, an sich bekannten drehsymmetrisch um die Brennerachse (1') angeordneten flexiblen Rohren (8) besteht, welche etwa in Strömungsrichtung (6a) der Primärluft angeordnet sind, wobei die Rohre (8) in ihrem Strömungseintrittsbereich (8') in einem um die Brennerachse (1') drehbar gelagerten Verstellring (9) eingespannt sind und in ihrem Strömungsaustrittsbereich (8'') durch Befestigungsmittel (14) gegen Verdrehen um die Brennerachse (1') gesichert sind und daß Verstellmittel (16) zur Verdrehung des Verstellringes (9) vorgesehen sind.

2. Brenner nach Anspruch 1, **dadurch gekennzeichnet,** daß die Rohre (8) durch die Befestigungsmittel (14) in Richtung ihrer Längsachse (8a) verschiebbar und um eine radial zum Brenner (1) verlaufende geometrische Achse (10) drehbar gelagert sind.

3. Brenner nach Anspruch 2, **dadurch gekennzeichnet,** daß jedes Befestigungsmittel (14) aus einem mit dem Brenner (1) starr verbundenen Zapfen (12) besteht, an welchem ein Rohr (8) in einem Längsschlitz (13) im Strömungsaustrittsbereich (8'') des Rohres (8) geführt ist.

4. Brenner nach einem der Ansprüche 1 bis 3, **dadurch gekennzeichnet,** daß die Verstellmittel (16) aus einer in Richtung der Brennerachse (1') angeordneten Betätigungsstange (22) und einer vorzugsweise als Zylindersegment ausgebildeten Verschiebekulisse (17) besteht, wobei die Betätigungsstange (22) über einen Führungsbolzen (21) in einem schräg bezüglich der Brennerachse (1') angeordneten Schlitz (20) der Verschiebekulisse (17), welche mit dem Verstellring (9) starr verbunden ist, angreift, so daß durch eine Axialbewegung (23a) der Schubstange (22) eine Drehbewegung (23b) des Verstellringes (9) einleitbar ist.

5. Brenner nach einem der Ansprüche 1 bis 4, **dadurch gekennzeichnet,** daß ein einziger Primärluftkanal (6) vorgesehen ist.

6. Brenner nach einem der Ansprüche 1 bis 5, **dadurch gekennzeichnet,** daß zwölf bis achtzehn flexible Rohre (8) vorgesehen sind.

7. Brenner nach einem der Ansprüche 1 bis 6, **dadurch gekennzeichnet,** daß der Drallwinkel (α) der Primärluft in einem Bereich von etwa 10° bis 40° durch Verdrehen des Verstellringes (9) veränderbar ist.
